# EUROPÄISCHE PATENTSCHRIFT

(11) **EP 1 635 973 B1**
(45) Veröffentlichungstag und Bekanntmachung des Hinweises auf die Patenterteilung: **15.08.2007**
(21) Anmeldenummer: 04739812.8
(22) Anmeldetag: 11.06.2004
(51) Int. Cl.: B22D 17/20

(54) **KOLBEN FÜR EINE KALTKAMMER-DRUCKGIESSMASCHINE**
PISTON FOR A COLD CHAMBER DIE CASTING MACHINE
PISTON DESTINE A UNE MACHINE POUR COULEE SOUS PRESSION EN CHAMBRE FROIDE

(30) Priorität: 13.06.2003 DE 20309181 U
(43) Veröffentlichungstag der Anmeldung: 22.03.2006
(73) Patentinhaber: ALLPER AG, CH-3186 Düdingen (CH)
(72) Erfinder: MÜLLER, André, CH-2525 Le Landeron (CH); MÜLLER, Frédéric, CH-1728 Rossens (CH)
(74) Vertreter: Liska, Horst
(86) Internationale Anmeldenummer: PCT/EP2004/006321
(87) Internationale Veröffentlichungsnummer: WO 2004/110679

(56) Entgegenhaltungen:
- EP-A- 0 525 229
- EP-A- 0 901 852
- WO-A-03/074211
- WO-A-03/074214
- DE-B- 1 272 492
- DE-C- 3 305 594
- SU-A- 1 225 680
- PATENT ABSTRACTS OF JAPAN vol. 014, no. 209 (M-0968), 27. April 1990 (1990-04-27) -& JP 02 046961 A (HITACHI METALS LTD), 16. Februar 1990 (1990-02-16)
- PATENT ABSTRACTS OF JAPAN vol. 2000, no. 05, 14. September 2000 (2000-09-14) & JP 2000 033470 A (YAMAMOTO OSAMU; FUJI ENTERPRISE:KK; NAGAMURA YOSHITSUGU), 2. Februar 2000 (2000-02-02)

## Beschreibung

Die Erfindung betrifft einen Kolben für eine Kaltkammer-Druckgießmaschine.

Der Kolben einer Kaltkammer-Druckgießmaschine und insbesondere der Dichtring eines solchen Kolbens ist hohen Drücken bei vergleichsweise hohen Temperaturen der Metallschmelze ausgesetzt, so dass der Kolben und insbesondere sein Dichtring im Betrieb sehr hohen Beanspruchungen ausgesetzt sind, die deren Lebensdauer verkürzen, was sich nachteilig auf die Produktivität der Gießmaschine auswirkt, wenn Verschleißteile des Kolbens gewechselt werden müssen und die Gießmaschine hierzu stillgesetzt werden muss.

Aus der deutschen Auslegeschrift 1 080 739 ist ein ungekühlter, mehrteiliger Kolben bekannt, dessen geschlitzter Dichtring in einer Ringaussparung am Umfang eines niederdruckseitig an der Kolbenstange der Druckgießmaschine zu befestigenden ersten Kolbenteils angeordnet ist. Auf der Hochdruckseite des ersten Kolbenteils ist ein die hochdruckseitige Kolbenstirn bildender zweiter Kolbenteil mit einer zentralen, axialen Schraube abnehmbar befestigt. Der zweite Kolbenteil begrenzt die den Dichtring aufnehmende Ringaussparung zur Hochdruckseite hin und enthält in Umfangsrichtung verteilt eine Vielzahl Kanäle, die in einen Ringspalt zwischen der Ringaussparung und dem Innenumfang des Dichtrings führen. In den Ringspalt unter dem Gießdruck einfließende Metallschmelze zwängt den Dichtring nach radial außen gegen die Innenwand des Gießzylinders. Auf diese Weise kann die Abdichtung des sich im Betrieb abnutzenden Dichtrings verbessert werden. Allerdings hat sich gezeigt, dass die in den Teilungsflächenspalt zwischen den beiden Kolbenteilen einfließende und dort erstarrende Schmelze das Trennen der beiden Kolbenteile erschwert und im Einzelfall auch unmöglich macht, insbesondere wenn die Schmelze bis an die Befestigungsschrauben vordringt.

Gekühlte Kolben sind aus US 5,048,592 und US 5,233,912 bekannt. Die Kolben sind als Kappe ausgebildet, die das hochdruckseitige Ende der Kolbenstange umschließt. Die Kolbenstange bildet zusammen mit der Kappe Kanäle bzw. Ringräume für eine zirkulierende Kühlflüssigkeit, die die Kappe insbesondere im Bereich ihrer hochdruckseitigen Stirnwand kühlt. Im Bereich der Stirnwand ist ein geschlitzter Dichtring angeordnet. Der Dichtring kann als Stufenschlitz ausgebildet sein. An der Kolbenstange kann die Kappe angeschraubt oder aber mit einer Bajonettverbindung befestigt sein.

Aus US 4,899,804 ist ein weiterer, gekühlter Kolben in Form einer Kappe bekannt. Die Kappe ist auf einen Gewindeansatz der Kolbenstange geschraubt und hat einen kleineren Außendurchmesser als die Kolbenstange. Auf dem Außenumfang der Kappe ist hochdruckseitig ein geschlossener Dichtring und niederdruckseitig eine Buchse angebracht. Diese Ringteile sind axial zwischen einem Ringflansch im Bereich der Stirnwand der Kappe einerseits und einer Schulter der Kolbenstange andererseits axial eingespannt. Bei einem solchen Kolben ist die Kappe im Betrieb einer hohen Druckspannung ausgesetzt und neigt zum Brechen. Die Buchse liegt mit einer relativ kleinen Stirnfläche an der Schulter der Kolbenstange an, so dass es zu Verformungen an der Buchse und der Kolbenstange einerseits und nachfolgend an dem die Kappe fixierenden Gewinde kommen kann. Dies erschwert die Demontage der Kappe. Darüber hinaus ist das Gewinde der Kappe der Kühlflüssigkeit ausgesetzt, so dass es zu Korrosionsschäden und damit Demontageproblemen kommen kann.

Aus Patent Abstracts of Japan Bd. 0142, Nr. 09 (M-0968) und JP 2 046 961 A ist ein Kolben für eine Kaltkammer-Druckgießmaschine bekannt, dessen abnehmbar an einer Kolbenstange zu befestigende Kappe an ihrer Umfangswand einen Dichtring trägt. Die Kappe umfasst zwei in einer Teilungsfläche axial aneinander stoßende, zu einer Baueinheit lösbar aneinander befestigte Kolbenteile, von denen ein erster Kolbenteil als Buchse ausgebildet ist und ein zweiter Kolbenteil eine die Buchse hochdruckseitig verschließende Stirnwand bildet. Die Buchse hat mehrere in Umfangsrichtung verteilt angeordnete, axiale Durchgangslöcher, durch die hindurch der die Stirnwand bildende zweite Kolbenteil mittels Befestigungsschrauben angeschraubt ist. Der Dichtring sitzt in einer gemeinsamen Umfangsaussparung der beiden Kolbenteile und kann nach lösen der Schrauben abgenommen werden.

Es ist Aufgabe der Erfindung, einen Kolben für eine Kaltkammer-Druckgießmaschine zu schaffen, der sich im Betrieb einfacher als bisher handhaben lässt und insbesondere ein leichteres Auswechseln von Verschleißteilen ermöglicht. Hierbei soll zugleich eine verbesserte Dichtwirkung erreicht werden.

Die Erfindung ist durch die in Anspruch 1 angegebenen Merkmale gekennzeichnet.

Die Erfindung geht aus von einem Kolben in Form einer am hochdruckseitigen Ende einer in einem Gießzylinder einer Kaltkammer-Druckgießmaschine axial verschiebbaren Kolbenstange abnehmbar befestigbaren Kappe mit einer Umfangswand und einer die Kappe hochdruckseitig verschließenden Stirnwand, wobei am Außenumfang der Umfangswand wenigstens ein Dichtring angeordnet ist, wie dies z. B. in JP 2 046 961 A beschrieben ist. Die Kappe umfasst hierbei zwei in einer Teilungsfläche axial aneinanderstossende, zu einer Baueinheit lösbar aneinander befestigte Kolbenteile, von denen ein erster Kolbenteil als zumindest einen Teilabschnitt der Umfangswand bildende Buchse ausgebildet ist und ein zweiter Kolbenteil zumindest die Stirnwand bildet und die Buchse hochdruckseitig verschließt. Eine solche Kappe ist teilbar, so dass sie leichter als bisher gewartet werden kann. Die beiden Kolbenteile können jeweils für sich besser als bisher den Betriebsanforderungen angepasst werden. So kann z.B. der hochdruckseitige zweite Kolbenteil aus wärmefestem, verschleißbeständigem Material wie z.B. Stahl bestehen, was den Vorteil hat, dass die durch den zweiten Kolbenteil gebildete Stirnwand dünner als bisher bemessen werden kann, was der Kolbenkühlung zugute kommt. Obwohl die Kappe geteilt ist, bildet sie eine starre Baueinheit, die als Baueinheit an dem hochdruckseitigen Ende der Kolbenstange befestigt werden kann. Der auf die Stirnwand wirkende Gießdruck kann über die Umfangswand der Kappe übertragen werden. Vorzugsweise liegt jedoch die hochdruckseitige Stirnfläche der Kolbenstange an der niederdruckseitigen Fläche der Stirnwand an und nimmt den auf die Stirnwand wirkenden Gießdruck unmittelbar auf. Die insbesondere als Bajonnett ausgebildeten Befestigungsorgane für die lösbare Befestigung des Kolbens an der Kolbenstange sind zweckmäßigerweise an dem als Buchse ausgebildten ersten Kolbenteil vorgesehen.

Gemäß der Erfindung ist vorgesehen, dass am Außenumfang des ersten Kolbenteils in Umfangsrichtung verteilt mehrere radial wirkende Federelemente angeordnet sind, die den Dichtring nach radial außen drücken. Die Federelemente verstärken den radialen Anpressdruck des auf Grund seiner Eigenelastizität radial federnden, geschlitzten Dichtrings, wie er auch durch den Druck der Schmelze verstärkt werden kann.

Der erste Kolbenteil kann, wie an sich bekannt, mehrere in Umfangsrichtung verteilt angeordnete, axiale Durchgangslöcher aufweisen, durch die hindurch der zweite Kolbenteil mittels Befestigungsschrauben an dem ersten Kolbenteil angeschraubt ist. Die axialen Durchgangslöcher können hierbei in der Wand der Buchse vorgesehen sein. Hierdurch werden der äußere Rand der Teilungsfläche oder/und die freiliegenden Mündungen der Durchgangslöcher axial zur Niederdruckseite des Kolbens hin verlegt, um so die Drosselwirkung des Kolbens bei der Druckminderung der Metallschmelze auszunutzen. Auf diese Weise kann verhindert werden, dass die Metallschmelze bis in den Gewindebereich der Befestigungsschrauben vordringt und dort erstarren kann, was ansonsten zu unlösbar verbackenden Schraubverbindungen führen würde. Da die beiden Kolbenteile wie auch der Dichtring lösbar miteinander verbunden sind, können die Materialien dieser Komponenten dem jeweiligen Zweck der Komponenten entsprechend gewählt werden. Insbesondere können die beiden Kolbenteile aus unterschiedlichen Materialien, insbesondere hinsichtlich der Festigkeit und der Wärmeleitfähigkeit unterschiedlichen Materialien hergestellt werden.

In einer Variante können der erste und der zweite Kolbenteil auch über eine Bajonett-Kupplung lösbar aneinander befestigt sein. Die einander zugeordneten Kupplungsorgane können unmittelbar an dem ersten und dem zweiten Kolbenteil angeformt sein. Geeignet ist aber auch ein Zwischenring mit Bajonett-Kupplungorganen sowohl zum ersten Kupplungsteil hin als auch zum zweiten Kupplungsteil hin, so dass die beiden Kupplungsteile über diesen Zwischenring miteinander gekuppelt sind.

Bevorzugt ist die Teilungsfläche zwischen den beiden Kupplungsteilen auf der Niederdruckseite zumindest eines Dichtrings angeordnet, um das Eindringen von Schmelze in die Kappe zu verhindern. Zwischen axial einander gegenüberliegenden, die Teilungsfläche bildenden Stirnflächen des ersten und des zweiten Kolbenteils ist bevorzugt ein die Stirnflächen gegeneinander abdichtender Abdichtring angeordnet, der in erster Linie das Austreten von Kühlflüssigkeit aus der Kappe verhindert.

Ein wesentlicher Vorteil der voranstehend erläuterten mehrteiligen Kappe ist, dass sie es erlaubt den Dichtring einfach demontierbar an dem Kolben zu fixieren. Zweckmäßigerweise ist der Dichtring in einer Ringaussparung am Außenumfang der Umfangswand der Kappe angeordnet und überlappt mit dem ersten oder/und dem zweiten Kolbenteil zumindest teilsweise axial. Der Außenumfang der Teilungsfläche mündet in dieser Ringaussparung und zwar bevorzugt so, dass der Außenumfang der Teilungsfläche bezogen auf den hochdruckseitigen Dichtflächenrand des Dichtrings zur Niederdruckseite hin versetzt in der Ringaussparung mündet. Die Teilungsebene mündet zweckmäßigerweise näher zum niederdruckseitigen Ende des Dichtrings als zum hochdruckseitigen Ende. Auf diese Weise wird das Eindringen von Schmelze in die Kappe beträchtlich erschwert bzw. unmöglich gemacht. Insbesondere wird verhindert, dass die Befestigungsorgane, die die beiden Kolbenteile miteinander verbinden, durch eindringende Schmelze miteinander verbacken und das Demontieren der beiden Kolbenteile erschwert wird.

In einer bevorzugten Ausgestaltung ist der Dichtring als geschlitzter Dichtring, insbesondere mit einem Stufenschlitz versehener Dichtring ausgebildet und die Teilungsfläche zwischen dem ersten und dem zweiten Kolbenteil ist bezogen auf den niederdruckseitigen Rand des Dichtrings mit axialem Abstand zur Niederdruckseite hin versetzt. Da die Teilungsfläche vollständig auf der Niederdruckseite des Dichtrings liegt, lässt sie sich besonders einfach abdichten. Der niederdruckseitige Überstand des zweiten Kolbenteils erlaubt das Anbringen eines in den Dichtring zur Drehsicherung eingreifenden Sicherungsstifts. Der Dichtring behält damit im Betrieb stets die gleiche Winkellage relativ zum Gießzylinder, was den Abrieb mindert und die Dichtwirkung verbessert. Es versteht sich, dass der Sicherungsstift gegebenenfalls auch an dem ersten Kolbenteil befestigt sein kann und zum Dichtring auf den zweiten Kolbenteil hinübergreift.

In der Hochvakuum-Gießtechnik werden besonders hohe Anforderungen an die Abdichtung des Kolbens relativ zum Gießzylinder gestellt. In einer bevorzugten Ausgestaltung mit besonders guten Dichteigenschaften ist vorgesehen, dass der vorstehend erstgenannte Dichtring an dem zweiten Kolbenteil axial fixiert ist, dass die Teilungsfläche in einer den Außenumfang des ersten Kolbenteils umschließenden und zumindest über einen Teil ihrer axialen Erstreckung überlappenden Ringaussparung endet und dass in der Ringaussparung wenigstens ein zweiter Dichtring angeordnet ist. Der erste Dichtring ist als geschlitzter Dichtring angeordnet, so dass er auf den zweiten Kolbenteil aufgeschnappt werden kann. Der zweite Dichtring, der zur Verbesserung der Dichtwirkung in axialem Abstand von dem ersten Dichtring angeordnet ist, kann bei voneinander getrennten Kolbenteilen in die Ringaussparung des ersten Kolbenteils eingebaut werden.

Bevorzugt handelt es sich bei dem zweiten Dichtring um einen geschlitzten, außerhalb des Druckzylinders auf ein Übermaß radial auffedernden Dichtring. Der zweite Dichtring ist damit in der Lage, den Kolben nicht nur gegenüber dem Gießzylinder abzudichten sondern auch radial in dem Gießzylinder zu führen. Dies ist insbesondere von Vorteil, wenn die radialen Führungseigenschaften des ersten Dichtrings zugunsten einer Optimierung der Dichteigenschaften des ersten Dichtrings vernachlässigt sind.

Der radial auffedernde Dichtring hat bevorzugt an seinem hochdruckseitigen Außenrand einen Einfädelkonus, so dass der Kolben bei Beginn des Gießhubs bis über den zweiten Dichtring hinaus aus dem Gießzylinder herausgezogen werden kann. Auf diese Weise kann ein hohes Gußvolumen erreicht werden, ohne den Gießzylinder entsprechend verlängern zu müssen.

Der zweite Dichtring ist zur Verbesserung seiner Führungseigenschaften in axialer Richtung zweckmäßigerweise breiter als der erste Dichtring. Auch der zweite Dichtring ist bevorzugt als geschlitzter Dichtring ausgebildet, wobei seine den Schlitz bildenden Ränder wenigstens eine in Umfangsrichtung vorstehende Zunge und einer der Zunge in Umfangsrichtung gegenüberliegende Aussparung bilden, in die die Zunge axial eng passend, jedoch in Umfangsrichtung beweglich eingreift. Bevorzugt bildet jeder der beiden den Schlitz bildenden Ränder des zweiten Dichtrings zumindest je eine Zunge. Die hierdurch entstehende Mäanderstruktur erlaubt es, in axialer Richtung relativ breite Dichtringe hinreichend dicht zu bekommen.

Die Teilungsfläche kann in einer den Außenumfang sowohl des ersten als auch des zweiten Kolbenteils umschließenden und beide Kolbenteile axial überlappenden Ringaussparung enden. Der Dichtring kann hierbei als in der Ringaussparung axial fixierte Dichtbuchse ausgebildet sein. Selbst wenn die Dichtbuchse nicht geschlitzt und damit nicht radial federnd ausgebildet ist, so kann sie bei hinreichend engen Toleranzen den Kolben wirksam gegen den Gießzylinder abdichten. Auf diese Weise lässt sich ein einfacher und kostengünstiger Kolben schaffen, bei welchem die vergleichsweise breite Dichtbuchse aus einer Kupferlegierung bestehen kann, während der erste Kolbenteil und gegebenenfalls auch der zweite Kolbenteil aus einem kostengünstigeren Material, wie zum Beispiel Stahl, bestehen kann.

Der Kolben lässt sich kostengünstig herstellen, wenn der erste Kolbenteil als Buchse ausgebildet ist, in deren Wand die axialen Durchgangslöcher für die Befestigungsschrauben vorgesehen sind. Um den Kolben einerseits stabil mit der Kolbenstange verbinden zu können und andererseite die Wandstärke der Buchse dennoch zur Aufnahme der Durchgangslöcher hinreichend dick bemessen zu können, ist zur Befestigung des Kolbens an der Kolbenstange zweckmäßigerweise eine Bajonettverbindung vorgesehen. Eine geeignete Bajonettverbindung ist beispielsweise in US 5 233 912 beschrieben. Ein zum Aufschnappen auf einen gekühlten Kolben geeigneter, geschlitzter Dichtring ist in US 5,048,592 (EP 0 422 413 A2) beschrieben.

Aus EP 1 197 279 A ist es bekannt, den Dichtring in einer Ringaussparung der Kappe im Bereich ihrer Stirnwand anzuordnen und diese Ringaussparung über axiale Nuten zur Hochdruckseite der Stirnwand hin zu öffnen. Über die axialen Nuten wird während des Gießvorgangs Schmelze unter den Dichtring gepresst. Die in der Ringaussparung erstarrende Schmelze presst den Dichtring bei Verschleiß gegen den Gießzylinder. Der bekannte Kolben neigt auf Grund der in die Ringaussparung eindringenden und dort erstarrenden Schmelze zur Fixierung des Dichtrings am Kolbenumfang. Der Dichtring kann sich damit Verformungen der Gießkammer nicht oder nur sehr begrenzt anpassen, was wiederum den Verschleiß des Dichtrings verstärkt.

Um die Dichtringabnutzung zu verringern, ist in einer bevorzugten Ausgestaltung der Erfindung vorgesehen, dass die Kappe zumindest im Bereich der Stirnwand des zweiten Kolbenteils durch ein in die Kappe einführbares Kühlmedium kühlbar ist, dass der Dichtring im Bereich der Stirnwand am Außenumfang der Kappe in einer Ringaussparung axial fixiert, jedoch mit Spiel beweglich angeordnet ist, dass der zweite Kolbenteil hochdruckseitig über den Dichtring axial vorsteht und den Dichtring über einen Teil seiner radialen Dicke hochdruckseitig mit einem Vorsprung radial übergreift, dessen äußere Umfangsfläche dem Dichtring hochdruckseitig benachbart zwischen sich und dem Gießzylinder einen im Gießbetrieb auf Erstarrungstemperatur kühlbaren Ringspalt begrenzt.

Bei einem solchen Kolben bleibt der in der Ringaussparung bewegliche Dichtring auch im Betrieb hinreichend beweglich, um sich auf Grund seiner Eigenelastizität der Form des Gießzylinders anpassen zu können. Anders als bei herkömmlichen Kolben dichtet die in dem hochdruckseitig dem Dichtring vorgelagerten Ringspalt erstarrte Schmelze die Ringaussparung und den Dichtring so weit ab, dass die Beweglichkeit des Dichtrings nicht unzulässig beeinträchtigt wird. Während des Druckhubs des Kolbens füllt sich der Ringspalt mit Schmelze, die jedoch in dem Ringspalt teilweise oder ganz erstarrt, bevor sie die den Dichtring führende Ringaussparung des Kolbenkörpers erreicht. Beim Rückhub des Kolbens kann die in dem Ringspalt erstarrte Schmelze in dem Ringspalt verbleiben oder aber sie wird im Verlauf des Rückhubs abgestreift. Mit Hilfe einer solchen hochdruckseitigen Vorabdichtung läßt sich eine radiale Beweglichkeit des Dichtrings auch bei geschlossenen Dichtringen erreichen.

Herkömmliche, geschlitzte Dichtringe sollen im Betrieb radial federnd am Innenumfang des Gießzylinders anliegen. Um den radialen Anpressdruck zu erhöhen, ist es z.B. aus DE 1 080 739 bekannt, auf der Ringinnenseite des Dichtrings einen zur Druckkammer des Gießzylinders hin offenen Ringspalt vorzusehen, der sich im Betrieb mit Schmelze füllt, deren Druck den radialen Anpressdruck des Dichtrings erhöht und so die Abdichtung verbessert.

Die Dichtwirkung kann noch weiter verbessert werden, wenn die äußere Umfangsfläche des radial elastischen Ringkörpers des geschlitzten Dichtrings nahe ihrem hochdruckseitigen axialen Ende eine zur Anlage an der inneren Umfangsfläche des Gießzylinders bestimmte, äußere Anlage-Ringfläche hat, deren axiale Länge kleiner ist als die axiale Länge einer mit dieser äußeren Anlage-Ringfläche axial überlappende, der Schmelze, z.B. der Metallschmelze aussetzbaren inneren Ringfläche am Innenumfang des Ringkörpers, wobei sich auf der Niederdruckseite der äußeren Umfangsfläche des Ringkörpers an die äußere Anlage-Ringfläche zumindest über einen Teilbereich der verbleibenden axialen Länge des Ringkörpers ein Ringflächenabschnitt anschließt, dessen Durchmesser kleiner ist als der Durchmesser der äußeren Anlage-Ringfläche. Die Verringerung der Flächengröße der äußeren Anlage-Ringfläche führt zu eienr Druckerhöhung im Dichtflächenbereich, was die Dichtwirkung verbessert. Auf Grund des hohen radialen Anpressdrucks schleift sich die Anlage-Ringfläche besser entsprechend der Zylinderform des Gießzylinders ein. Bei geschmiertem Betrieb der Druckgießmaschine kann das in die Gießkammer vor der Metallschmelze eingeführte Schmiermittel während des Druckvorschubs des Kolbens an der äußeren Anlage-Ringfläche vorbei zur Niederdruckseite in den Bereich der im Durchmesser verkleinerten Umfangsfläche des Dichtrings treten. Dieses auf der Niederdruckseite des Dichtrings sich sammelnde Schmiermittel schmiert den Gießzylinder bei der Rückzugsbewegung des Kolbens. Der im Durchmesser verkleinerte Ringflächenabschnitt kann angenähert Kegelstumpfform oder aber die Form einer zylindrischen Stufe haben.

Der Dichtring ist zweckmäßigerweise im Bereich der Stirnwand am Außenumfang der Kappe fixiert. Insbesondere bei einem radial elastischen, geschlitzten Dichtring kann es vorteilhaft sein, dass zwischen der inneren Umfangsfläche des Dichtrings und der äußeren Umfangsfläche der Kappe ein auf der Hochdruckseite des Ringkörpers des Dichtrings zumindest über einen Teil seiner Umfangslänge zur Hochdruckseite des Gießzylinders offener Ringspalt vorgesehen ist. Der Ringspalt kann über seine Gesamtumfangslänge zum Gießzylinder hin offen sein. Es genügt jedoch beispielsweise bei Dichtringen, die in einer Ringaussparung am Außenumfang der Kappe angeordnet sind, dass der zweite Kolbenteil den Dichtring über einen Teil seiner radialen Dicke hochdruckseitig mit einem Vorsprung radial übergreift, wobei der Vorsprung in Umfangsrichtung verteilt mehrere, insbesondere als Nuten ausgebildete axiale Kanäle aufweist, die die Hochdruckseite des Gießzylinders mit dem Ringspalt verbinden. Die von der Gießkammer mit Hochdruck in den Ringspalt eindringende Schmelze erhöht einerseits den radialen Anpressdruck des Dichtrings gegen die Gießzylinderwand und zum anderen dichtet in dem Ringspalt erstarrtes Material der Schmelze den Dichtring gegenüber dem Kolben ab.

Die Abdichtung des Dichtrings relativ zum Kolben wird mit zunehmendem Verschleiß des Dichtrings wichtiger. In einer bevorzugten Ausgestaltung, bei welcher der Dichtring wiederum in einer Ringaussparung am Außenumfang der Kappe angeordnet ist, und zwar so, dass die Seitenflächen der Ringaussparung etwa konturgleich parallel zu den axialen Stirnflächen des Dichtrings verlaufen, kann der verschleißabhängige Zufluss von Schmelze zur Abdichtung des Dichtrings relativ zum Kolben auf einfache Weise dadurch gesteuert werden, dass die hochdruckseitige axiale Stirnfläche und die axial benachbarte Seitenfläche der Ringaussparung als konische Flächen ausgebildet sind. Auf diese Weise entsteht zwischen den konischen Flächen ein konischer Ringspalt, dessen Spaltbreite mit wachsendem Verschleiß zunimmt, da die konkav-konische Stirnfläche des Dichtrings mit wachsendem Verschleiß von der konvex-konischen Seitenfläche der Ringaussparung radial abhebt und auf diese Weise besser mit bei Erstarren den Ringspalt abdichtender Schmelze gefüllt werden kann.

Im Folgenden wird die Erfindung anhand einer Zeichnung näher erläutert. Hierbei zeigt:
- Fig. 1: einen Axiallängsschnitt durch ein Ausführungsbeispiel eines geteilten Kolbens einer Kaltkammer-Druckgießmaschine;
- Fig. 2: einen Axiallängsschnitt durch einen Teil einer Variante des Kolbens;
- Fig. 3: einen Axiallängsschnitt durch einen Teil einer zweiten Variante des Kolbens;
- Fig. 4: einen Axiallängsschnitt durch einen Teil einer dritten Variante des Kolbens;
- Fig. 5: eine Radialansicht eines Dichtrings des Kolbens aus Fig. 4;
- Fig. 6: einen Axiallängsschnitt durch eine erfindungsgemäße Variante des Kolbens;
- Fig. 7: ein vergrößertes Detail des Kolbens, das in Fig. 6 durch einen Pfeil VII markiert ist;
- Fig. 8: einen Axiallängsschnitt durch eine vierte Variante des Kolbens;
- Fig. 9: eine Radialansicht des hochdruckseitigen Bereichs des Kolbens aus Fig. 8;
- Fig. 10: eine Stirnansicht des Kolbens, gesehen in Richtung eines Pfeils X in Fig. 8;
- Fig. 11: einen Axiallängsschnitt durch eine fünfte Variante des Kolbens;
- Fig. 12: einen Axiallängsschnitt durch eine Variante von bei den Kolben der Fig. 1 bis 11 verwendbaren Variante von Befestigungsorganen und
- Fig. 13: einen Axialquerschnitt durch die Befestigungsorgane, gesehen entlang einer Linie XIII-XIII in Fig. 12.

Zunächst sollen die grundsätzlichen Konstruktionen eines Kolbens erläutert werden, von denen die Erfindung ausgeht,

Der in Fig. 1 dargestellte, in Form einer Kappe ausgebildete Kolben 1 einer Kaltkammer-Druckgießmaschine umfasst einen als Buchse ausgebildeten ersten Kolbenteil 3, der über eine Bajonettverbindung 5, wie sie beispielsweise in US 5 233 912 beschrieben ist, lösbar an einer in einem Gießzylinder 7 der Gießmaschine axial verschiebbaren Kolbenstange 9 befestigt ist. An dem ersten Kolbenteil 3 ist hochdruckseitig ein zweiter Kolbenteil 11 angeschraubt, der das bei 13 angedeutete Ende der Kolbenstange 9 überdeckt und eine den Hochdruckraum des Gießzylinders 7 begrenzende Stirnwand 15 des Kolbens 1 bildet. Der zweite Kolbenteil 11 enthält eine zentrische Aussparung 17, deren Boden durch die Stirnwand 15 gebildet ist und zusammen mit dem Ende 13 der Kolbenstange 9 einen Kühlmittelraum 19 zur Kühlung des Kolbens 1 und insbesondere seiner Stirnwand 15 begrenzt. Das Kühlmittel wird über bei 21 und 23 angedeutete Kanäle der Kolbenstange 9 zu- bzw. abgeführt. Einzelheiten eines geeigneten Kühlsystems sind in EP 0 423 413 A2 und in US 5 233 912 beschrieben. US 5 233 912 beschreibt auch Einzelheiten einer geeigneten Konstruktion der Bajonettverbindung 5.

Zur Ableitung des auf die Stirnwand 15 wirkenden Gießdrucks in die Stirnfläche 13 der Kolbenstange 9, kann die Stirnfläche 13 flächig an der Innenseite der Stirnwand 15 anliegen. Der Kühlmittelraum 19 hat hier Ringraumform.

Am Außenumfang des zweiten Kolbenteils 11 ist eine Ringaussparung 25 vorgesehen, in der ein an der Innenwand des Gießzylinders 7 anliegender Dichtring 27 sitzt. Zur Hochdruckseite hin endet die Ringaussparung 25 an einer Ringschulter 29 des zweiten Kolbenteils 11. Niederdruckseitig wird die Ringaussparung 25 durch eine Stirnfläche 31 des ersten Kolbenteils 3 begrenzt, die einer bei 33 angedeuteten Teilungsfläche zwischen den beiden Kolbenteilen 3, 11 folgt. Die Teilungsfläche 33 liegt damit am niederdruckseitigen Stirnende des Dichtrings 27.

Für die lösbare Verbindung der beiden Kolbenteile 3, 11 sind in der Wand des niederdruckseitigen Kolbenteils 3 mehrere, hier sechs in Umfangsrichtung gleich verteilte, axial verlaufende Durchgangslöcher 35 vorgesehen, durch die hindurch von der Niederdruckseite her Schraubbolzen 37 in Gewindesacklöcher 39 des zweiten Kolbenteils 11 eingeschraubt sind. Die Schraubbolzen 37 spannen die beiden Kolbenteile 3, 11 flächig gegeneinander. Eine am radial inneren Umfang der Teilungsfläche 33 vorgesehene Ringdichtung 41 dichtet die Teilungsfläche kühlmitteldicht ab.

Da die Teilungsfläche 33 auf der Niederdruckseite des Dichtrings 27 gelegen ist und die Schraubbolzen 37 von der Niederdruckseite her in zur Hochdruckseite geschlossene Sacklochgewinde 39 eingeschraubt sind, reicht der Betriebsdruck der Schmelze nicht aus, um in den Gewindebereich der Schraubbolzen 37 einzudringen. Die Schraubbolzen 37 backen damit im Gießbetrieb nicht fest und können auch nach Gebrauch des Kolbens problemlos für den Tausch einzelner Komponenten des Kolbens 1, insbesondere des Dichtrings 27 oder des hochdruckseitigen Kolbenteils 11 problemlos gelöst werden.

Der Dichtring 27 kann axial geschlitzt sein, beispielsweise als Stufenschlitz ausgebildet sein, wie er in US 5,058,592 (EP 0 423 413 A2) beschrieben ist; es kann sich aber auch um einen ringförmig geschlossenen Dichtring handeln. Von Vorteil ist es auch, wenn der Außenmantel des Ringkörpers des Dichtrings 27 nahe seinem hochdruckseitigen axialen Ende eine zur Anlage an der Innenmantelfläche des Gießzylinders 7 bestimmte schmale Anlage-Ringfläche 44 hat, die sich wie bei 43 angedeutet, zur Niederdruckseite hin verengt. Ein solcher Dichtring erzeugt, wenn er als geschlitzter, radial federnder Dichtring ausgebildet ist, im Bereich seiner vergleichsweise schmalen, hochdruckseitigen Dichtfläche 44 auf Grund seines großen Federungsvolumens vergleichsweise hohe Dichtkräfte.

In einer Variante des Dichtrings 27 kann dieser sowohl mit axialem als auch radialem Spiel in der Ringaussparung 25 angeordnet sein, wenn die als Schulter 29 hochdruckseitig vorstehende Stirnwand 15 zwischen ihrem axialen Überstand 45 und dem Gießzylinder 7 einen Ringspalt 47 begrenzt, in welchem auf Grund der Kühlung der Stirnwand 15 im Betrieb die Schmelze erstarren kann und auf diese Weise zusätzlich für eine Abdichtung des Dichtrings 27 sorgt.

Zumindest der zweite Kolbenteil 11, gegebenenfalls aber auch der erste Kolbenteil 3, bestehen bevorzugt aus Stahl, was den Verschleiß des Kolbens 1 mindert.

Im Folgenden werden Varianten des Kolbens aus Fig. 1 beschrieben. Gleichwirkende Komponenten sind mit den Bezugszahlen der Fig. 1 bezeichnet und zur Unterscheidung mit einem Buchstaben versehen. Zur Erläuterung des Aufbaus und der Wirkungsweise wird jweils auf die gesamte vorangegangene Beschreibung Bezug genommen. Vorangegangen erläuterte Varianten, insbesondere des Dichtrings, treffen auch auf die nachfolgend erläuterten Versionen des Kolbens zu.

Fig. 2 zeigt einen, wiederum als Kappe ausgebildeten Kolben 1a, bei welchem sich die Ringaussparung 25a nahezu über die gesamte axiale Erstreckung der beiden Kolbenteile 3a und 11a, jedoch wenigstens über drei Viertel der Länge des Kolbens 1a erstreckt. In die Ringaussparung 25a ist eine ringförmig geschlossene Buchse 27a eingesetzt, die von den Schultern 29a und 31a des Kolbenteils 11a bzw. 3a axial fixiert wird. Die Teilungsfläche 33a verläuft etwa im mittleren Drittel der axialen Erstreckung der Ringaussparung 25a. Auch in dieser Variante sind die beiden Kolbenteile 3a, 11a durch mehrere am Umfang verteilte Schraubbolzen 37a lösbar miteinander verbunden, wobei die Schraubbolzen 37a von der Niederdruckseite des Kolbenteils 3a her in Sacklochgewinde 39a des Kolbenteils 11a eingeschraubt sind.

Die Buchse 27a ist ringförmig geschlossen und ist mit engen Toleranzen an den Innendurchmesser des Gießzylinders 7a angepasst. Die Buchse 27a besteht zweckmäßigerweise aus einer Kupferlegierung, während zumindest der Kolbenteil 3a, vorzugsweise aber auch der Kolbenteil 11a aus Stahl besteht. Auf der Hochdruckseite des Kolbens kann zwischen einem Überstand 45a der Stirnwand 15a und dem Gießzylinder 7a ein Spalt 47a gebildet sein, in welchem zur Verbesserung der Dichtwirkung die Schmelze erstarren kann. Auch der Kolben 1a ist entsprechend dem Kolben der Fig. 1 gekühlt und ist durch eine Bajonettverbindung 5a mit der Kolbenstange 9a lösbar verbunden.

Fig. 3 zeigt einen als Kappe ausgebildeten Kolben 1b, der sich durch die Art der Fixierung seines Dichtrings 27b von den Kolben der Fig. 1 und 2 unterscheidet. Der Dichtring 27b ist entsprechend dem in US 5 233 912 oder EP 0 423 413 A2 beschriebenen Dichtring nahe der hochdruckseitigen Stirn des Kolbenteils 11b angeordnet und als in Form eines Stufenschlitzes geschlitzter, radial federnder Dichtring ausgebildet, der mit einer inneren Umfangsnut 49 auf einen radial abstehenden Ringsteg 51 des hochdruckseitigen Kolbenteils 11b aufgeschnappt ist. Zwischen dem Dichtring 27b und dem zur Hochdruckseite gelegenen Umfangsbereich kann ein zum Druckraum des Gießzylinders 7b offener Ringspalt 53 vorgesehen sein, der sich im Betrieb mit erstarrtem Schmelzematerial füllen kann und den Dichtring 27b zur Erhöhung der Dichtwirkung nach radial außen zwängt. Auch kann der Dichtring 27b ähnlich Fig. 1 im Bereich seines hochdruckseitigen Außenrands eine verglichen mit der axialen Ringdicke schmalen Auflagebereich 44b versehen sein und sich im Übrigen zur Niederdruckseite wie bei 43b angedeutet verjüngen.

Die Teilungsfläche 33b ist gegenüber dem Dichtring 27b mit Abstand von diesem zur Niederdruckseite hin versetzt und in dem zwischen der Teilungsfläche 33b und dem Dichtring 27b verbleibenden Materialbereich des Kolbenteils 11b ist in einer Bohrung 55 ein formschlüssig in eine nicht näher dargestellte Aussparung des Dichtrings 27b eingreifender Sicherungsstift 57 eingesetzt, der den Dichtring 27b gegen Verdrehen sichert. Auf diese Weise werden gleichbleibende Einlaufeigenschaften des Dichtrings 27b sichergestellt.

Fig. 4 zeigt einen für den Metallguss unter Hochvakuum geeigneten, besonders gut abdichtenden, als Kappe ausgebildeten Kolben 1 c mit einem hochdruckseitigen, in Form eines Stufenschlitzes geschlitzten Dichtring 27c, der entsprechend der Beschreibung zu Fig. 3 mit einer inneren Ringnut 49c auf einen äußeren Ringsteg 51c des hochdruckseitigen Kolbenteils 11c aufgeschnappt ist. Zur Erläuterung wird auf die Beschreibung entsprechender Bezugszahlen in Fig. 3 verwiesen.

Während der hochdruckseitige Dichtring 27c an dem Kolbenteil 11c fixiert ist, sitzt ein niederdruckseitiger Dichtring 59 in einer Ringaussparung 61 des wiederum über eine Bajonettverbindung 5c mit der Kolbenstange 9c lösbar verbundenen Kolbenteils 3c. Zur Niederdruckseite hin bildet die Aussparung 61 für die axiale Fixierung des Dichtrings 59 eine Schulter 63. Auf der Hochdruckseite wird der Dichtring 59 durch eine Stirnfläche 65 fixiert, die in dieser Position der Teilungsfläche 33c folgt.

Der Dichtring 59 ist radial federnd ausgebildet und hat außerhalb des Gießzylinders 7c ein radiales Übermaß, so dass er beim Einführen des Kolbens 1 c in den Gießzylinder 7c radial gespannt wird. An seinem hochdruckseitigen Rand hat der Dichtring 59 eine konische Einfädelschräge 67, so dass er auch im Dauerbetrieb der Kaltkammer-Druckgießmaschine bei zurückgezogenem Kolben 1 c aus dem Gießzylinder 7c austreten kann. Dies verkürzt die für ein vorgegebenes Gießvolumen erforderliche Baulänge des Gießzylinders.

Fig. 5 zeigt eine Draufsicht auf den verglichen mit dem Dichtring 27c axial vergleichsweise langen Dichtring 59, der im dargestellten Ausführungsbeispiel nahezu die gesamte axiale Länge des Kolbenteils 3c einnimmt. Der Dichtring 59 ist aus einer federnden Kupferlegierung hergestellt und trägt an jeder der sich in Umfangsrichtung gegenüberliegenden Kanten 69, 71 in Umfangsrichtung vorstehende Zungen 73, denen jeweils Aussparungen 75 des anderen Schlitzrands gegenüberliegen. Die Zungen 73 greifen in axialer Richtung eng passend, jedoch beweglich in jeweils eine der Aussparungen 75 ein, so dass sich insgesamt eine mäanderförmige axiale Dichtung ergibt.

Fig. 6 zeigt einen wiederum als Kappe ausgebildeten Kolben 1d gemäß der Erfindung, der sich von dem Kolben 1c der Fig. 4 im Wesentlichen nur dadurch unterscheidet, dass der dort als breiter Ring ausgebildete Dichtring 59 axial mittig in zwei voneinander gesonderte Dichtringe 67, 69 aufgeteilt ist, von denen jeder einen Stufenschlitz hat und die gemeinsam in der Ringaussparung 61d des ersten Kolbenteils 3d geführt sind. Um die radiale Anpresskraft der Dichtringe 67, 69 zu erhöhen, sind in Umfangsrichtung des ersten Kolbenteils 3d verteilt mehrere radiale Sacklöcher 71 vorgesehen, in die vorgespannte Schraubendruckfedern 73 eingesetzt sind (Fig. 7). Die Schraubendruckfedern 73 liegen über Druckkörper 75, hier in Form von Kugeln, am Innenumfang der Dichtringe 67 bzw. 69 an. Die Sacklöcher 71 sind in Umfangsrichtung mittig zu den Durchgangslöchern 35d der Befestigungsschrauben 37d versetzt.

Der Dichtring 27d kann, wie dies bereits anhand von Fig. 3 erläutert wurde, im Bereich seines hochdruckseitgen Außenrands einen, verglichen mit der axialen Ringbreite schmalen Auflagebereich haben, der sich im übrigen zur Niederdruckseite hin verjüngen kann. Im übrigen ist die Kolbenstange 9d mittels eines sie umschließenden Abdichtrings 77 gegen den ersten Kolbenteil 3d abgedichtet. Ein solcher Abdichtring kann auch bei den vorangegangen erläuterten Varianten vorgesehen sein.

Der in den Fig. 8 bis 10 dargestellte, wiederum als Kappe ausgebildete Kolben 1e unterscheidet sich von dem anhand von Fig. 1 erläuterten Kolben 1 in erster Linie dadurch, dass die Ringaussparung 25e sich nahezu über die gesamte axiale Länge des Kolbens 1e erstreckt und zusätzlich zu dem hochdruckseitig im Bereich der Stirnwand 1e des zweiten Kolbenteils 11e angeordneten Dichtrings 27e ein zweiter Dichtring 79 in der Ringaussparung 25e angeordnet ist. Die Dichtringe 27e und 79 werden durch die Stirnflächen 29e des zweiten Kolbenteils 11e einerseits und die Stirnfläche 31 e des ersten Kolbenteils 3e andererseits axial fixiert. Der hochdruckseitige Dichtring 27e ist, wie Fig. 9 zeigt, mit einem axial und radial durchgehenden Stufenschlitz 81 versehen und sitzt mit radialem Spiel radial beweglich in der Ringaussparung 25e. Der niederdruckseitige Dichtring 79 ist als geschlossener Dichtring ausgebildet, dessen Außendurchmesser engpassend dem Gießzylinder 7e angepasst ist.

Durch das Radialspiel zwischen dem Innenumfang des Dichtrings 27e und dem Ringboden der Ringaussparung 25e wird ein Ringspalt 53e gebildet, der über mehrere in Umfangsrichtung verteilte Kanäle 83 mit der Schmelze der Gießkammer in Verbindung steht. Die Kanäle 83 haben im dargestellten Ausführungsbeispiel die Form axialer Nuten am Umfang des von der Stirnwand 15e radial nach außen abstehenden, die Ringschulter 29e der Ringaussparung 25e bildenden Vorsprungs 45e. In den Ringspalt 53e eindringende Schmelze erstarrt aufgrund der Kühlung des Kolbens 1e in dem Ringspalt 53e und sorgt für eine verbesserte Abdichtung.

Der Vorsprung 45e kann wiederum so ausgebildet sein, dass er zur Innenfläche des Gießzylinders 7e einen Ringspalt 47e bildet, wie dies anhand von Fig. 1 erläutert wurde. Die Komponenten 43 und 44 des Kolbens der Fig. 1 können an dem hochdruckseitigen Dichtring 27e gleichfalls vorhanden sein.

Fig. 11 zeigt eine Variante des Kolbens der Fig. 8-10, die sich von diesem Kolben im Wesentlichen dadurch unterscheidet, dass die Ringaussparung 25f, die die beiden axial nebeneinander angeordneten Dichtringe 27f und 79f führt, hochdruckseitig durch eine konvex-konische, d.h. zur Niederdruckseite hin sich verjüngende Stirnfläche 29f begrenzt ist, während die hochdruckseitige Stirnfläche 85 des hochdruckseitigen, geschlitzten Dichtrings 27f konkav-konisch ausgebildet ist. Die beiden Konusflächen 29f und 85 haben gleichen Konuswinkel und damit zueinander parallele Erzeugende.

Der Dichtring 27f ist radial elastisch und mit radialem Spiel in der Ringaussparung 25f gehalten, so dass zwischen den Konusflächen 29f und 85 ein konischer Ringspalt 87 verbleibt, durch den wiederum Schmelze in den Ringspalt 53f eintreten kann, die aufgrund der Kühlung in den Ringspalten 53f und 87 erstarrt und für eine Abdichtung des Dichtrings 27f relativ zum Kolben 1f sorgt. Mit wachsender Abnutzung des Dichtrings 27f wird der Ringspalt 87 breiter, womit mehr Schmelzematerial in den Ringspalt 87 eindringen kann, das nach dem Erstarren die Abdichtwirkung verbessert.

Die konische Gestaltung der hochdruckseitigen Stirnfläche läßt sich auch bei niederdruckseitig angeordneten Dichtringen, wie z.B. dem Dichtring 67 des Kolbens der Fig. 6, nutzen.

Die anhand der Fig. 1 erläuterten Komponenten 43 und 44 können auch bei dem Dichtring 27f vorgesehen sein. Darüber hinaus können, wie bei 83f in Fig. 11 angedeutet, zusätzlich als Nuten ausgebildete Kanäle am Umfang des Vorsprungs 45f verteilt vorgesehen sein, die zusätzliche Schmelze in den Ringspalt 53f einführen.

Bei den vorstehend erläuterten Kolben sind die beiden Kolbenteile durch Schrauben miteinander verbunden. Die Fig. 12 und 13 zeigen eine Variante, bei welcher der erste Kolbenteil 3g mit dem zweiten Kolbenteil 11g über eine Bajonettverbindung mit mehreren, in Umfangsrichtung verteilt angeordneten Bajonettvorsprüngen 89 und 91 an jedem der beiden Kolbenteile 3g und 11 g. Die Bajonettvorsprünge 89, 91 sind jeweils durch Lücken 93 voneinander getrennt, so dass die Kolbenteile 3g, 11 g axial ineinander gesteckt und durch Verdrehen relativ zueinander in eine Eingriffstellung gebracht werden können. Zwischen einander axial benachbarten Stirnflächen der über die Bajonettvorsprünge 89, 91 hinweg verlaufenen Teilungsfläche 33g ist wiederum ein Abdichtring 41 g angeordnet. Die Bajonettverbindung der Fig. 12 und 13 kann bei jeder der vorangegangenen Ausgestaltungen des Kolbens eingesetzt werden.

## Patentansprüche

1. Kolben in Form einer am hochdruckseitigen Ende einer in einem Gießzylinder (7d) einer Kaltkammer-Druckgießmaschine axial verschiebbaren Kolbenstange (9d) abnehmbar befestigbaren Kappe (1d) mit einer Umfangswand und einer die Kappe (1d) hochdruckseitig verschließenden Stirnwand (15d), wobei am Außenumfang der Umfangswand wenigstens ein Dichtring (27d, 67, 69) angeordnet ist, wobei
die Kappe (1d) zwei in einer Teilungsfläche (33d) axial aneinanderstossende, zu einer Baueinheit lösbar aneinander befestigte Kolbenteile (3d, 11d) umfasst, von denen ein erster Kolbenteil (3d) als zumindest einen Teilabschnitt der Umfangswand bildende Buchse ausgebildet ist, und ein zweiter Kolbenteil (11d) zumindest die Stirnwand (15d) bildet, und die Buchse hochdruckseitig verschließt, **dadurch gekennzeichnet, dass** der Dichtring (67, 69) als geschlitzter Dichtring ausgebildet ist und am Außenumfang des ersten Kolbenteils (3d) in Umfangsrichtung verteilt, mehrere radial wirkende Federelemente (73) angeordnet sind, die den Dichtring (67, 69) nach radial außen drücken.

2. Kolben nach Anspruch 1,
**dadurch gekennzeichnet, dass** der erste Kolbenteil (3d) Befestigungsorgane, insbesondere Bajonett-Befestigungsorgane (5d), für die lösbare Befestigung des Kolbens an der Kolbenstange (9d) aufweist.

3. Kolben nach Anspruch 1 oder 2,
**dadurch gekennzeichnet, dass** der erste Kolbenteil (3d) mehrere in Umfangsrichtung verteilt angeordnete, axiale Durchgangslöcher (35d) aufweist, durch die hindurch der zweite Kolbenteil (11d) mittels Befestigungsschrauben (37d) an dem ersten Kolbenteil (3d) angeschraubt ist, dass die axialen Durchgangslöcher (35d) für die befestigungsschrauben (37d) in der Wand der Buchse vorgesehen sind.

4. Kolben nach Anspruch 1 oder 2,
**dadurch gekennzeichnet, dass** der erste (3g) und der zweite (11g) Kolbenteil über eine Bajonett-Kupplung (89, 91) lösbar aneinander befestigt sind.

5. Kolben nach einem der Ansprüche 1 bis 4,
**dadurch gekennzeichnet, dass** zwischen axial einander gegenüberliegenden, die Teilungsfläche (33d) bildenden Stirnflächen des ersten (3d) und des zweiten (11d) Kolbenteils ein die Stirnflächen gegeneinander abdichtender Abdichtring (41d) angeordnet ist.

6. Kolben nach einem der Ansprüche 1 bis 5, **dadurch gekennzeichnet, dass** der zweite Kolbenteil (11d) im Bereich seiner Kolbenstirn (15d) einen mit Kühlmittel beschickbaren Raum (19d) bildet.

7. Kolben nach einem der Ansprüche 1 bis 6,
**dadurch gekennzeichnet, dass** der Dichtring (27c, d) als den zweiten Kolbenteil (3c, d) umschließender, geschlitzter Dichtring, insbesondere mit einem Stufenschlitz versehener Dichtring ausgebildet ist und die Teilungsfläche (33c, d) zwischen dem ersten (3c, d) und dem zweiten Kolbenteil (11c, d) bezogen auf den niederdruckseitigen Rand des Dichtrings (27c, d) mit axialem Abstand zur Niederdruckseite hin versetzt ist.

8. Kolben nach Anspruch 7,
**dadurch gekennzeichnet, dass** auf der Niederdruckseite des Dichtrings (27c, d) ein axial verlaufender, in den Dichtring (27c, d) zu dessen Drehsicherung eingreifender Sicherungsstift (57c, d) angeordnet ist.

9. Kolben nach Anspruch 8,
**dadurch gekennzeichnet, dass** der Sicherungsstift (57c, d) im zweiten Kolbenteil (11c, d) gehalten ist.

10. Kolben nach einem der Ansprüche 7 bis 9,
**dadurch gekennzeichnet, dass** der erstgenannte Dichtring (27c, d) an dem zweiten Kolbenteil (11c, d) axial fixiert ist, dass die Teilungsfläche (33c, d) in einer den Außenumfang des ersten Kolbenteils (3c, d) umschließenden und zumindest über einen Teil ihrer axialen Erstreckung überlappenden Ringaussparung (61; 61d) endet und dass in der Ringaussparung (61; 61d) wenigstens ein zweiter Dichtring (59; 67, 69) angeordnet ist.

11. Kolben nach Anspruch 10,
**dadurch gekennzeichnet, dass** der zweite Dichtring (59; 67, 69) in axialem Abstand von dem ersten Dichtring (27c, d) angeordnet ist.

12. Kolben nach Anspruch 10 oder 11,
**dadurch gekennzeichnet, dass** der zweite Dichtring (59; 67, 69) als geschlitzter, außerhalb des Druckzylinders. (7c) auf ein Übermaß radial auffedernder Dichtring ausgebildet ist.

13. Kolben nach Anspruch 12,
**dadurch gekennzeichnet, dass** der zweite Dichtring (59) an seinem hochdruckseitigen Außenrand einen Einfädelkonus (67) aufweist.

14. Kolben nach einem der Ansprüche 10 bis 13,
**dadurch gekennzeichnet, dass** der zweite Dichtring (59) als geschlitzter Dichtring ausgebildet ist, dessen den Schlitz bildende Ränder (69, 71) wenigstens eine in Umfangsrichtung vorstehende Zunge (73) und eine der Zunge (73) in Umfangsrichtung gegenüberliegende Aussparung (75) bilden, in die Zunge (73) axial engpassend jedoch in Umfangsrichtung beweglich eingreift.

15. Kolben nach Anspruch 14,
**dadurch gekennzeichnet, dass** jeder der beiden den Schlitz bildenden Ränder (69, 71) des zweiten Dichtrings zumindest je eine Zunge (73) bildet.

16. Kolben nach einem der Ansprüche 1 bis 15,
**dadurch gekennzeichnet, dass** die Kappe (1) zumindest im Bereich der Stirnwand (15) des zweiten Kolbenteils (11) durch ein in die Kappe (1) einführbares Kühlmedium kühlbar ist,
dass der Dichtring (27) im Bereich der Stirnwand (15) am Außenumfang der Kappe (1), in einer Ringaussparung (25) fixiert, jedoch mit Spiel beweglich angeordnet ist,
dass der zweite Kolbenteil (11) hochdruckseitig über den Dichtring (27) axial vorsteht und den Dichtring (27) über einen Teil seiner radialen Dicke hochdruckseitig mit einem Vorsprung (45) radial übergreift, dessen radial äußere Umfangsfläche dem Dichtring (27) hochdruckseitig benachbart zwischen sich und dem Gießzylinder (7) einen im Gießbetrieb auf Erstarrungstemperatur kühlbaren Ringspalt (47) begrenzt.

17. Kolben nach einem der Ansprüche 1 bis 16,
**dadurch gekennzeichnet, dass** der Dichtring (27) einen radial elastischen Ringkörper mit einem sowohl axial als auch radial durchgehenden Schlitz, insbesondere einen in Umfangsrichtung gestuften Schlitz aufweist,
dass die äußere Umfangsfläche des Ringkörpers nahe ihres hochdruckseitigen axialen Endes eine zur Anlage an der inneren Umfangsfläche des Gießzylinders (7) bestimmte, äußere Anlagen-Ringfläche (44) hat, deren axiale Länge kleiner ist als die axiale Länge einer mit dieser äußeren Anlage-Ringfläche (44) axial überlappenden, der Schmelze, insbesondere Metallschmelze, aussetzbaren inneren Ringfläche am Innenumfang des Ringkörpers, und
dass sich auf der Niederdruckseite der äußeren Umfangsfläche des Ringkörpers an die äußere Anlage-Ringfläche (44) zumindest über einen Teilbereich der verbleibenden axialen Länge des Ringkörpers ein Ringflächenabschnitt (43) anschließt, dessen Durchmesser kleiner ist als der Durchmesser der äußeren Anlage-Ringfläche (44).

18. Kolben nach Anspruch 17,
**dadurch gekennzeichnet,**
**dass** der im Durchmesser verkleinerte Ringflächenabschnitt (43) zumindest angenähert Kegelstumpfform hat und sich zum niederdruckseitigen, axialen Ende des Ringkörpers hin verjüngt.

19. Kolben nach einem der Ansprüche 1 bis 18,
**dadurch gekennzeichnet, dass** der Dichtring (27b, c, d, e) im Bereich der Stirnwand (15d) am Außenumfang der Kappe (1d) fixiert ist, und
dass zwischen der inneren Umfangsfläche des Dichtrings (27d) und der äußeren Umfangsfläche der Kappe (1d) ein auf der Hochdruckseite des Dichtrings (27d) zumindest über einen Teil seiner Umfangsfläche zur Hochdruckseite des Gießzylinders (7d) offener Ringspalt (53d) vorgesehen ist.

20. Kolben nach Anspruch 19,
**dadurch gekennzeichnet, dass** der Dichtring (27e) in einer
Ringaussparung (25e) am Außenumfang der Kappe (1e) angeordnet ist,
dass der zweite Kolbenteil (11e) den Dichtring (27e) über einen Teil seiner radialen Dicke hochdruckseitig mit einem Vorsprung (45e) radial übergreift, und
dass der Vorsprung (45e) in Umfangsrichtung verteilt mehrere, insbesondere als Nuten ausgebildete axiale Kanäle (83) aufweist, die die Hochdruckseite des Gießzylinders (7e) mit dem Ringspalt (53e) verbinden.

21. Kolben nach einem der Ansprüche 1 bis 20,
**dadurch gekennzeichnet, dass** der Dichtring (27f) in einer Ringaussparung (25f) am Außenumfang der Kappe (1f) angeordnet ist, deren Seitenflächen (29f, 31f) etwa konturgleich zu den axialen Stirnflächen des Dichtrings (27f) verlaufen, und
dass die hochdruckseitige, axiale Stirnfläche (85) des Dichtrings (27f) und die axial benachbarte Seitenfläche (29f) der Ringaussparung (25f) als konische Flächen ausgebildet sind.

22. Kolben nach einem der Ansprüche 1 bis 21,
**dadurch gekennzeichnet, dass** zumindest der zweite Kolbenteil (3) aus Stahl besteht.

23. Kolben nach einem der Ansprüche 1 bis 22,
**dadurch gekennzeichnet, dass**
zwei durch radial wirkende Federelemente (73) nach radial außen gedrückte Dichtringe (67, 69) vorgesehen sind.

## Claims

1. Piston in the form of a cap (1d), which can be detachably fastened to the end on the high pressure side of a piston rod (9d) that is axially displaceable in a casting cylinder (7d) of a cold-chamber diecasting machine, said cap having a peripheral wall and an end wall (15d) that seals the cap (1d) on the high pressure side, at least one sealing ring (27d, 67, 69) being arranged on the outer periphery of the peripheral wall,
the cap (1d) comprising two piston parts (3d, 11d), which butt axially against each other in a separating surface (33d), are detachably fastened to each other to form a structural unit and of which a first piston part (3d) is formed as a bush that forms at least a portion of the peripheral wall and a second piston part (11d) forms at least the end wall (15d) and seals the bush on the high pressure side, **characterized in that** the sealing ring (67, 69) is formed as a slit sealing ring and a number of radially acting spring elements (73), which press the sealing ring (67, 69) radially outwards, are arranged distributed in the peripheral direction on the outer periphery of the first piston part (3d).

2. Piston according to Claim 1, **characterized in that** the first piston part (3d) has fastening elements, in particular bayonet fastening elements (5d), for the detachable fastening of the piston to the piston rod (9d).

3. Piston according to Claim 1 or 2, **characterized in that** the first piston part (3d) has a number of axial through-holes (35d) which are arranged distributed in the peripheral direction and through which the second piston part (11d) is screwed onto the first piston part (3d) by means of fastening screws (37d), **in that** the axial through-holes (35d) for the fastening screws (37d) are provided in the wall of the bush.

4. Piston according to Claim 1 or 2, **characterized in that** the first piston part (3g) and the second piston part (11g) are detachably fastened to each other by means of a bayonet coupling (89, 91).

5. Piston according to one of Claims 1 to 4, **characterized in that** arranged between end faces of the first piston part (3d) and the second piston part (11d), which lie axially opposite each other and form the separating surface (33d), is a sealing ring (41d), which seals the end faces with respect to each other.

6. Piston according to one of Claims 1 to 5, **characterized in that** the second piston part (11d) forms in the region of its piston face (15d) a space (19d) that can be charged with coolant.

7. Piston according to one of Claims 1 to 6, **characterized in that** the sealing ring (27c, d) is formed as a slit sealing ring enclosing the second piston part (3c, d), in particular a sealing ring provided with a stepped slit, and the separating surface (33c, d) between the first piston part (3c, d) and the second piston part (11c, d) is offset by an axial distance towards the low pressure side in relation to the edge of the sealing ring (27c, d) on the low pressure side.

8. Piston according to Claim 7, **characterized in that** a securing pin (57c, d), running axially and engaging in the sealing ring (27c, d) to secure it against rotation is arranged on the low pressure side of the sealing ring (27c, d).

9. Piston according to Claim 8, **characterized in that** the securing pin (57c, d) is held in the second piston part (11c, d).

10. Piston according to one of Claims 7 to 9, **characterized in that** the first-mentioned sealing ring (27c, d) is axially fixed on the second piston part (11c, d), **in that** the separating surface (33c, d) ends in an annular relief (61; 61d) enclosing the outer periphery of the first piston part (3c, d) and overlapping at least part of its axial extent, and **in that** at least a second sealing ring (59; 67, 69) is arranged in the annular relief (61; 61d).

11. Piston according to Claim 10, **characterized in that** the second sealing ring (59; 67, 69) is arranged at an axial distance from the first sealing ring (27c, d).

12. Piston according to Claim 10 or 11, **characterized in that** the second sealing ring (59; 67, 69) is formed as a slit sealing ring, resiliently opening out radially to an oversize outside the pressure cylinder (7c).

13. Piston according to Claim 12, **characterized in that** the second sealing ring (59) has an insertion taper (67) on its outer edge on the high pressure side.

14. Piston according to one of Claims 10 to 13, **characterized in that** the second sealing ring (59) is formed as a slit sealing ring, the edges (69, 71) of which that form the slit forming at least a tongue (73) projecting in the peripheral direction and a relief (25) lying opposite the tongue (73) in the peripheral direction, in which relief the tongue (23) engages in an axially close-fitting manner but movably in the peripheral direction.

15. Piston according to Claim 14, **characterized in that** each of the two edges (69, 71) of the second sealing ring that form the slit forms at least one tongue (73) each.

16. Piston according to one of Claims 1 to 15, **characterized in that** the cap (1) can be cooled at least in the region of the end wall (15) of the second piston part (11) by a cooling medium that can be introduced into the cap (1),
**in that** the sealing ring (27) is arranged such that it is fixed but movable with play in an annular relief (25) in the region of the end wall (15) on the outer periphery of the cap (1),
**in that** the second piston part (11) projects axially beyond the sealing ring (27) on the high pressure side and reaches radially over the sealing ring (27), over part of its radial thickness, on the high pressure side with a projection (45), the radially outer peripheral surface of which that is adjacent to the sealing ring (27) on the high pressure side bounding between itself and the casting cylinder (7) an annular gap (47) that can be cooled to solidifying temperature in the casting operation.

17. Piston according to one of Claims 1 to 16, **characterized in that** the sealing ring (27) has a radially elastic annular body with a slit that is continuous both axially and radially, in particular a slit that is stepped in the peripheral direction, **in that** the outer peripheral surface of the annular body has near its axial end on the high pressure side an outer contact-making annular surface (44), which is intended for making contact with the inner peripheral surface of the casting cylinder (7) and the axial length of which is less than the axial length of an inner annular surface on the inner periphery of the annular body that axially overlaps this outer contact-making annular surface (44) and can be exposed to the molten material, in particular molten metal material, and
**in that**, on the low pressure side of the outer peripheral surface of the annular body, the outer contact-making annular surface (44) is adjoined at least over a partial region of the remaining axial length of the annular body by an annular surface portion (43) of which the diameter is less than the diameter of the outer contact-making annular surface (44).

18. Piston according to Claim 17, **characterized in that** the annular surface portion (43) of reduced diameter has an at least approximately frustoconical form and tapers towards the axial end of the annular body on the low pressure side.

19. Piston according to one of Claims 1 to 18, **characterized in that** the sealing ring (27b, c, d, e) is fixed in the region of the end wall (15d) on the outer periphery of the cap (1d), and
**in that** an annular gap (53d) that is open on the high pressure side of the sealing ring (27d) at least over part of its peripheral surface towards the high pressure side of the casting cylinder (7d) is provided between the inner peripheral surface of the sealing ring (27d) and the outer peripheral surface of the cap (1d).

20. Piston according to Claim 19, **characterized in that** the sealing ring (27e) is arranged in an annular relief (25e) on the outer periphery of the cap (1e),
**in that** the second piston part (11e) reaches radially over the sealing ring (27e) over part of its radial thickness on the high pressure side with a projection (45e), and
**in that** the projection (45e) has distributed in the peripheral direction a number of axial channels (83), which are formed in particular as grooves and connect the high pressure side of the casting cylinder (7e) to the annular gap (53e).

21. Piston according to one of Claims 1 to 20,
**characterized in that** the sealing ring (27f) is arranged in an annular relief (25f) on the outer periphery of the cap (1f), the side faces (29f, 31f) of which run with approximately the same contour as the axial end faces of the sealing ring (27f), and
**in that** the axial end face (85) of the sealing ring (27f) on the high pressure side and the axially adjacent side face (29f) of the annular relief (25f) are formed as conical surfaces.

22. Piston according to one of Claims 1 to 21, **characterized in that** at least the second piston part (3) consists of steel.

23. Piston according to one of Claims 1 to 22, **characterized in that** two sealing rings (67, 69) that are pressed radially outwards by radially acting spring elements (73) are provided.

## Revendications

1. Piston sous forme de coiffe (1d), qui peut être fixée de manière amovible sur l'extrémité du côté haute pression d'une tige de piston (9d), mobile dans le sens axial d'un cylindre de coulée (7d) d'une machine de coulée sous pression en chambre froide, et qui comporte une paroi périphérique et une paroi frontale (15d) obturant la coiffe (1d) du côté haute pression, au moins une bague d'étanchéité (27d, 67, 69) étant placée sur le pourtour extérieur de la paroi périphérique, la coiffe (1d) comportant deux parties de piston (3d, 11 d), lesquelles viennent buter axialement l'une contre l'autre dans un plan de séparation (33d) et sont fixées de manière amovible l'une contre l'autre pour former une unité et parmi lesquelles une première partie de piston (3d) est réalisée sous la forme d'une douille formant au moins une zone partielle de la paroi périphérique et une deuxième partie de piston (11d) forme au moins la paroi frontale (15d) et obture la douille du côté haute pression, **caractérisé en ce que** la bague d'étanchéité (67, 69) est réalisée sous forme de bague d'étanchéité fendue et plusieurs éléments à ressort (73) agissant dans le sens radial sont répartis dans le sens périphérique sur le pourtour extérieur de la première partie de piston (3d) et poussent la bague d'étanchéité (67, 69) dans le sens radial vers l'extérieur.

2. Piston selon la revendication 1, **caractérisé en ce que** la première partie de piston (3d) comporte des organes de fixation, en particulier des organes de fixation à baïonnette (5d), pour la fixation amovible du piston à la tige de piston (9d).

3. Piston selon la revendication 1 ou 2, **caractérisé en ce que** la première partie de piston (3d) comporte plusieurs trous débouchants (35d) axiaux, qui sont répartis dans le sens périphérique et à travers lesquels la deuxième partie de piston (11d) passe pour être vissée au moyen de vis de fixation (37d) contre la première partie de piston (3d), **en ce que** les trous débouchants (35d) axiaux sont prévus dans la paroi de la douille pour les vis de fixation (37d).

4. Piston selon la revendication 1 ou 2, **caractérisé en ce que** la première (3g) et la deuxième partie de piston (11g) sont fixées de manière amovible l'une contre l'autre par l'intermédiaire d'un couplage à baïonnette (89, 91).

5. Piston selon l'une des revendications 1 à 4, **caractérisé en ce qu'**entre des faces frontales de la première (3d) et de la deuxième partie de piston (11d), situées face à face dans le sens axial et formant le plan de séparation (33d), est placée une bague d'étanchéité (41 d) destinée à étancher les faces frontales l'une par rapport à l'autre.

6. Piston selon l'une des revendications 1 à 5, **caractérisé en ce que** la deuxième partie de piston (11d), dans la région de sa paroi frontale (15d), forme une chambre (19d) pouvant recevoir un fluide de refroidissement.

7. Piston selon l'une des revendications 1 à 6, **caractérisé en ce que** la bague d'étanchéité (27c, d) est réalisée sous forme de bague d'étanchéité fendue, en particulier une bague d'étanchéité à fente étagée, laquelle entoure la deuxième partie de piston (3c, d), et le plan de séparation (33c, d) entre la première (3c, d) et la deuxième partie de piston (11c, d) est décalé vers le côté basse pression à une distance axiale du bord côté basse pression de la bague d'étanchéité (27c, d).

8. Piston selon la revendication 7, **caractérisé en ce que** sur le côté basse pression de la bague d'étanchéité (27c, d) est prévu un tenon de blocage (57c, d), orienté dans le sens axial et s'engageant dans la bague d'étanchéité (27c, d) en vue de l'immobiliser en rotation.

9. Piston selon la revendication 8, **caractérisé en ce que** le tenon de blocage (57c, d) est maintenu dans la deuxième partie de piston (11c, d).

10. Piston selon l'une des revendications 7 à 9, **caractérisé en ce que** la bague d'étanchéité (27c, d), citée en premier, est fixée dans le sens axial contre la deuxième partie de piston (11c, d), **en ce que** le plan de séparation (33c, d) se termine dans un évidement annulaire (61 ; 61d) entourant le pourtour extérieur de la première partie de piston (3c, d) et couvrant au moins une partie de la dimension axiale de celle-ci, et **en ce qu'**au moins une deuxième bague d'étanchéité (59 ; 67, 69) est placée dans l'évidement annulaire (61 ; 61 d).

11. Piston selon la revendication 10, **caractérisé en ce que** la deuxième bague d'étanchéité (59 ; 67, 69) est placée à distance axiale de la première bague d'étanchéité (27c, d).

12. Piston selon la revendication 10 ou 11, **caractérisé en ce que** la deuxième bague d'étanchéité (59 ; 67, 69) est réalisée sous forme de bague d'étanchéité fendue, se détendant selon un surdimensionnement dans le sens radial en dehors du cylindre de pression (7c).

13. Piston selon la revendication 12, **caractérisé en ce que** la deuxième bague d'étanchéité (59) comporte un cône d'enfichage (67) au niveau de son bord extérieur du côté haute pression.

14. Piston selon l'une des revendications 10 à 13, **caractérisé en ce que** la deuxième bague d'étanchéité (59) est réalisée sous forme de bague fendue, dont les bords (69, 71) formant la fente forment au moins une patte (73) en saillie dans le sens périphérique et un évidement (75), qui est situé en face de la patte (73) dans le sens périphérique et dans lequel la patte (73) s'engage de manière étroitement ajustée dans le sens axial et néanmoins mobile dans le sens périphérique.

15. Piston selon la revendication 14, **caractérisé en ce que** chacun des deux bords (69, 71), formant la fente de la deuxième bague d'étanchéité, forme au moins une patte (73).

16. Piston selon l'une des revendications 1 à 15, **caractérisé en ce que** la coiffe (1) peut être refroidie au moins dans la zone de la paroi frontale (15) de la deuxième partie de piston (11) au moyen d'un fluide de refroidissement pouvant être introduit dans la coiffe (1),
**en ce que** la bague d'étanchéité (27) est fixée, néanmoins de manière mobile avec un jeu, dans la zone de la paroi frontale (15) contre le pourtour extérieur de la coiffe (1) dans un évidement annulaire (25),
**en ce que** la deuxième partie de piston (11) s'avance dans le sens axial du côté haute pression au-delà de la bague d'étanchéité (27) et, du côté haute pression, enserre dans le sens radial la bague d'étanchéité (27) sur une partie de son épaisseur radiale par une saillie (45), dont le pourtour radialement extérieur, situé à proximité de la bague d'étanchéité (27) du côté haute pression, délimite entre lui et le cylindre de coulée (7) une fente annulaire (47) destinée à être refroidie à la température de solidification en cours de coulée.

17. Piston selon l'une des revendications 1 à 16, **caractérisé en ce que** la bague d'étanchéité (27) comporte un corps annulaire, élastique dans le sens radial et muni d'une fente traversante tant dans le sens axial que dans le sens radial, en particulier une fente étagée dans le sens périphérique, **en ce que** le pourtour extérieur du corps annulaire, à proximité de son extrémité axiale du côté haute pression, comporte une surface annulaire d'appui (44) extérieure, qui est destinée à venir en appui contre le pourtour intérieur du cylindre de coulée (7) et dont la longueur axiale est inférieure à la longueur axiale d'une surface annulaire intérieure sur le pourtour intérieur du corps annulaire, se chevauchant dans le sens axial avec ladite surface annulaire d'appui (44) extérieure et destinée à être exposée à la coulée, en particulier une coulée de métal, et
**en ce que**, sur le côté basse pression du pourtour extérieur du corps annulaire, dans le prolongement de la surface annulaire d'appui (44) extérieure, au moins sur une zone partielle de la longueur axiale restante du corps annulaire, est réalisée une partie de surface annulaire (43) dont le diamètre est inférieur au diamètre de la surface annulaire d'appui (44) extérieure.

18. Piston selon la revendication 17, **caractérisé en ce que** la partie de surface annulaire (43) de diamètre réduit a au moins approximativement la forme d'un cône tronqué et se rétrécit vers l'extrémité axiale du côté basse pression du corps annulaire.

19. Piston selon l'une des revendications 1 à 18, **caractérisé en ce que** la bague d'étanchéité (27b, c, d, e) est fixée dans la zone de la paroi frontale (15d) sur le pourtour extérieur de la coiffe (1d), et **en ce que**, entre le pourtour intérieur de la bague d'étanchéité (27d) et le pourtour extérieur de la coiffe (1d), il est prévu, sur le côté haute pression de la bague d'étanchéité (27d), une fente annulaire (53d) ouverte au moins sur une partie de son pourtour vers le côté haute pression du cylindre de coulée (7d).

20. Piston selon la revendication 19, **caractérisé en ce que** la bague d'étanchéité (27e) est placée dans un évidement annulaire (25e) sur le pourtour extérieur de la coiffe (1e), **en ce que** la deuxième partie de piston (11e), du côté haute pression, enserre avec une saillie (45e) dans le sens radial la bague d'étanchéité (27e) sur une partie de son épaisseur radiale, et **en ce que** la saillie (45e) comporte plusieurs canaux (83) axiaux, en particulier réalisés sous forme de rainures, qui sont répartis dans le sens périphérique et par lesquels le côté haute pression du cylindre de coulée (7e) est relié à la fente annulaire (53e).

21. Piston selon l'une des revendications 1 à 20, **caractérisé en ce que** la bague d'étanchéité (27f) est placée dans un évidement annulaire (25f), qui est réalisé sur le pourtour extérieur de la coiffe (1f) et dont les faces latérales (29f, 31f) ont sensiblement le même contour que les faces frontales axiales de la bague d'étanchéité (27f), et
**en ce que** la face frontale (85) axiale, du côté haute pression, de la bague d'étanchéité (27f) et la face latérale (29f), axialement adjacente, de l'évidement annulaire (25f) sont réalisées sous forme de faces coniques.

22. Piston selon l'une des revendications 1 à 21, **caractérisé en ce qu'**au moins la deuxième partie de piston (3) est réalisée en acier.

23. Piston selon l'une des revendications 1 à 22, **caractérisé en ce qu'**il est prévu deux bagues d'étanchéité (67, 69) poussées dans le sens radial vers l'extérieur par des éléments à ressort (73) agissant dans le sens radial.
